# EUROPÄISCHE PATENTSCHRIFT

(11) **EP 1 522 515 B1**
(45) Veröffentlichungstag und Bekanntmachung des Hinweises auf die Patenterteilung: **09.08.2006**
(21) Anmeldenummer: 04104360.5
(22) Anmeldetag: 09.09.2004
(51) Int. Cl.: B65H 45/22

(54) **Längsfalzvorrichtung**
Longitudinal folder
Dispositif de pliage longitudinal

(30) Priorität: 10.09.2003 DE 10341645
(43) Veröffentlichungstag der Anmeldung: 13.04.2005
(73) Patentinhaber: Koenig & Bauer Aktiengesellschaft, 97080 Würzburg (DE)
(72) Erfinder: Herbert, Burkard, 97072, Würzburg (DE); Wander, Stefan, 97264, Helmstadt (DE)

(56) Entgegenhaltungen:
- DE-C- 668 877
- DE-C1- 10 003 025

## Beschreibung

Die Erfindung betrifft eine Längsfalzvorrichtung gemäß dem Oberbegriff des Anspruches 1.

Herkömmliche Längsfalzvorrichtungen umfassen einen Falztrichter, an dessen Nase im allgemeinen ein Falzwalzenpaar angeordnet ist, dessen Spalt einen Ausgang für eine in dem Falztrichter längs gefalzte Bahn bildet. Dieser Ausgang ist quer zu einer Ebene orientiert, in der die noch ungefalzte Bahn in den Falztrichter eingeführt wird.

Viele Falzvorrichtungen umfassen wenigstens zwei derartige Falztrichter nebeneinander, von denen jeder dazu dient, eine Teilbahn zu falzen, die durch Längsschneiden einer ursprünglichen Bahn in einer der Längsfalzvorrichtung vorgelagerten Schneideinrichtung erhalten ist.

Die zwei oder mehr Teilbahnen verlassen eine solche Längsschneideinrichtung unmittelbar nebeneinander liegend. Um aus den Teilbahnen jeweils eine längsgefaltete Bahn mit gleich breiten Seiten beiderseits der Falzlinie zu erhalten, müssen die Falztrichter so platziert sein, dass die durch den Spalt der Falzwalzen definierte Ebene die zu falzenden Teilbahnen mittig schneidet. Auch die aus dem Falztrichter austretende gefalzte Bahn muss in der Ebene des Spalts weitergeführt werden, damit nicht ungleiche an den zwei Hälften der gefalzten Bahn angreifende Zugkräfte zu einem Verrutschen der Falzlinie führen.

Wenn aus Materialbahnen unterschiedlicher Breite erzeugte Teilbahnen in einer solchen Längsfalzvorrichtung gefalzt werden sollen, müssen die wenigstens zwei Falztrichter einer solchen Vorrichtung gegeneinander verschiebbar sein, um eine symmetrische Falzung auch bei wechselnden Bahnbreiten zu ermöglichen. Um auch bei wechselnden Abständen der Falztrichter zu gewährleisten, dass die aus den Falztrichtern austretenden gefalzten Bahnen in der Ebene des Spalts der Falzwalzen weitergeführt werden, ist in DE 100 030 25 C1 ein Aufbau vorgeschlagen worden, bei dem jenseits des von den Falzwalzen gebildeten Ausgangs eine zusammen mit dem Falztrichter verschiebbare, die vom Spalt der Falzwalzen definierte Ebene berührende Umlenkwalze angeordnet ist. Der Umschlingungswinkel der gefalzten Bahnen an diesen Umlenkwalzen ist klein. Dementsprechend ist ein großer Abstand zwischen den Umlenkwalzen der Falztrichter und einem Sammelpunkt erforderlich, an welchem die gefalzten Bahnen zur Weiterverarbeitung aufeinandertreffen.

Die DE 668 877 C zeigt einen verstellbaren Doppelfalztrichter für Rotationsdruckmaschinen, bei dem unterhalb der Falzwalzen angeordnete Umlenkwalzen mit dem Falztrichter verschiebbar sind.

Die EP 0 699 524 A2 offenbart elektromotorisch angetriebene Umlenkwalzen.

Der Erfindung liegt die Aufgabe zugrunde, eine Längsfalzvorrichtung zu schaffen.

Die Aufgabe wird erfindungsgemäß durch die Merkmale des Anspruches 1 gelöst.

Die mit der Erfindung erzielbaren Vorteile bestehen insbesondere darin, dass ihre Umlenkwalzen, da sie angetrieben sind, einen großen Umschlingungswinkel durch die gefalzten Materialbahnen erlauben, so dass der Abstand zwischen diesen Umlenkwalzen und dem Sammelpunkt, an dem die gefalzten Materialbahnen aufeinandertreffen, klein gehalten werden kann. Die Längsfalzvorrichtung kann daher sehr kompakt gebaut werden.

Durch den gemeinsamen Drehantrieb von ortsfesten und verschiebbaren Umlenkwalzen können Platz und Kosten für Antriebsmotoren gespart werden.

Um insbesondere Platz in der Umgebung des Falzwalzenpaars zu sparen, ist ein Motor vorzugsweise an die ortsfeste Umlenkwalze gekoppelt. Ein solcher Motor kann koaxial zur ortsfesten Umlenkwalze montiert sein, was es im allgemeinen erforderlich macht, den Motor außerhalb von Seitengestellplatten der Längsfalzvorrichtung zu platzieren.

Eine besonders gute Platzausnutzung ist oft dadurch erreichbar, dass ein Motor an die ortsfeste Umlenkwalze durch einen Zahnrad- oder Riementrieb gekoppelt ist. Dies erlaubt es insbesondere, die ortsfesten Umlenkwalzen von zwei oder mehr Falztrichtern durch einen gemeinsamen Motor anzutreiben. Ein solcher Motor ist vorzugsweise zwischen den zwei ortsfesten Umlenkwalzen angeordnet.

Damit bei einer Verschiebung der Falztrichter gegeneinander die Kopplung zwischen den ortsfesten und den verschiebbaren Umlenkwalzen nicht verloren geht, ist die verschiebbare Umlenkwalze mit der ihr zugeordneten ortsfesten Umlenkwalze vorzugsweise über einen Schwenkarm verbunden, dessen Schwenkachse mit der Achse der ortsfesten Umlenkwalze zusammenfällt. Damit dieser Schwenkarm automatisch jeder Verstellbewegung der Falztrichter in Bezug aufeinander folgt, ist vorzugsweise ein Abschnitt des Schwenkarms an einem Mitnehmer des ihm zugeordneten Falztrichters parallel zu der durch den Spalt der Falzwalzen definierten Ebene verschiebbar und quer zu dieser Ebene fixiert.

Ausführungsbeispiele der Erfindung sind in den Zeichnungen dargestellt und werden im folgenden näher beschrieben.

Es zeigen:
- Fig. 1: einen schematischen Schnitt durch eine erste Ausgestaltung der Längsfalzvorrichtung bei der Verarbeitung von breiten Materialbahnen;
- Fig. 2: die gleiche Längsfalzvorrichtung bei der Verarbeitung von schmalen Materialbahnen;
- Fig. 3: eine zweite Ausgestaltung der Längsfalzvorrichtung bei der Verarbeitung von breiten Materialbahnen;
- Fig. 4: die Ausgestaltung der Fig. 3 bei der Verarbeitung von schmalen Materialbahnen.

Fig. 1 zeigt einen schematischen Längsschnitt durch eine erste Ausgestaltung des Längsfalzapparates. Man erkennt die unteren Bereiche von zwei Falztrichtern 01; 02, an deren unterem Scheitel oder Ausgang jeweils Falzwalzen 03; 04, z. B. ein Falzwalzenpaar 03; 04 angeordnet ist. Der Spalt zwischen den Falzwalzen 03; 04 jeden Paares definiert eine in der Fig. 1 als strichpunktierte Linie eingezeichnete Ebene 12; 13, die tangential zu den Oberflächen beider Falzwalzen 03; 04 orientiert ist. Die Falztrichter 01; 02 und das jeweils ihnen zugeordnete Falzwalzenpaar 03; 04 sind jeweils in einem Gestell 06 montiert, das in Bezug auf einen (nicht dargestellten) Rahmen der Längsfalzvorrichtung quer zu den durch die Falzwalzenpaare 03; 04 definierten Ebenen 12; 13 verschiebbar ist. Jedes Gestell 06 trägt einen Mitnehmer 07, hier in Form eines nach unten offenen U, zwischen dessen Schenkel ein Zapfen 08 eines Schwenkarmes 09; 11 eingreift. Der Zapfen 08 ist zwischen den Schenkeln des Mitnehmers 07 vertikal (parallel zu den Ebenen 12; 13) beweglich und in zu diesen Ebenen senkrechter Richtung gehalten.

Unterhalb der Falztrichter 01; 02 befinden sich zwei mit an dem nicht dargestellten Rahmen ortsfester Drehachse gelagerte Walzen 14; 15, z. B. Umlenkwalzen 14; 15. An deren Drehachse ist jeweils einer der Schwenkarme 09; 11 angelenkt. Jeder Schwenkarm 09; 11 trägt eine zu der benachbarten ortsfesten Umlenkwalze 14; 15 parallele Walze 16; 17, z. B. Umlenkwalze 16; 17. Die Umlenkwalze 16; 17 ist jeweils in einer solchen Stellung am Schwenkarm 09; 11 befestigt, dass sie eine der Ebenen 12; 13 berührt. Eine in dem Falztrichter 01 bzw. 02 gefalzte Materialbahn 18; 19, z. B. Papierbahn 18; 19 verläuft somit auch nach ihrem Durchtritt durch das Falzwalzenpaar 03 bzw. 04 in der Ebene 12 bzw. 13, bis sie die Umlenkwalze 16 bzw. 17 erreicht.

Bei der in Fig. 1 dargestellten Stellung der Falztrichter 01; 02, die der Verarbeitung einer Materialbahn von maximaler Breite in einer der dargestellten Falzvorrichtung vorgelagerten Druckmaschine und Längsschneideinrichtung entspricht, ist die Umschlingung der Materialbahnen 18; 19 an den Umlenkwalzen 16; 17 gering, und die Materialbahnen 18; 19 erreichen, ohne nennenswert abgelenkt zu werden, die ortsfesten Umlenkwalzen 14 bzw. 15. Diese sind von der gefalzten Materialbahn 18; 19 auf einem Winkel von ca. 50 bis 80 Grad umschlungen. Von den ortsfesten Umlenkwalzen 14; 15 aus laufen die zwei Materialbahnen 18; 19 auf einen durch ein Walzenpaar 21 gebildeten Sammelpunkt zu, wo sie übereinander gelegt werden, um beispielweise einem nachgeordneten (nicht dargestellten) Querschneider oder Querfalzapparat zugeführt zu werden.

Die zwei ortsfesten Umlenkwalzen 14; 15 sind durch einen gemeinsamen Motor 22 angetrieben, der zwischen den Umlenkwalzen 14; 16 einerseits und 15; 17 andererseits bzw. den von ihnen geführten Materialbahnen 18; 19 angeordnet ist. Eine Riemenscheibe des Motors 22 ist von zwei Riemen 23; 24 umschlungen, von denen der eine Riemen 24 die Riemenscheibe des Motors 22 sowie eine Riemenscheibe der ortsfesten Umlenkwalze 15 umgibt und der andere Riemen 23, der die Riemenscheibe der Umlenkwalze 14 umgibt, von zwei Hilfsrollen 26 gegen die Riemenscheibe des Motors 22 gedrückt gehalten ist.

Die Drehantriebskraft des Motors 22 wird an die schwenkbaren Umlenkwalzen 16; 17 jeweils mit Hilfe eines Riemens 27; 28 weiter übertragen, der um die Riemenscheibe der ortsfesten Umlenkwalze 14; 15 sowie um zwei Hilfsrollen 29 herumgelegt ist, die auf verschiedenen Seiten der schwenkbaren Umlenkwalze 16; 17 angeordnet und fest am Schwenkarm 09 bzw. 11 montiert sind, um den Riemen 27; 28 von außen gegen die schwenkbare Umlenkwalze 16 bzw. 17 zu drücken und diese so mit einem zum Drehsinn der benachbarten ortsfesten Walze 14; 15 entgegengesetzten Drehsinn anzutreiben.

Fig. 2 zeigt die Längsfalzvorrichtung der Fig. 1 in einer Konfiguration zum Falzen von zwei Materialbahnen 18; 19, die durch Längsschneiden aus einer ursprünglichen Materialbahn hervorgegangen sind, die schmaler ist als im Fall der Fig. 1. Die Mittellinien der Materialbahnen 18; 19, entlang derer gefalzt werden muss, liegen daher näher beieinander als im Fall der Fig. 1, und dementsprechend sind die zwei Falztrichter 01; 02 aufeinander zu verschoben. Infolge dieser Verschiebung sind die Zapfen 08 der Schwenkarme 09; 11, die der Einfachheit halber in Fig. 2 nur als strichpunktierte Linien angedeutet sind, an den Mitnehmern 07 nach oben verschoben, und die Schwenkarme 09; 11 sind aufwärts geschwenkt, wie durch Pfeile angedeutet. Die Verschwenkungen der Schwenkarme 09; 11 bringt auch eine geringfügige Verlagerung der an ihnen montierten schwenkbaren Umlenkwalzen 16; 17 mit sich, doch ist diese Verlagerung quer zu den Ebenen 12; 13 so gering, dass weiterhin davon ausgegangen werden kann, dass jede der schwenkbaren Umlenkwalzen 16; 17 die Ebene 12 bzw. 13 des Falzwalzenpaares 03 bzw. 04, an dem sie angeordnet ist, berührt. Zwischen den schwenkbaren Umlenkwalzen 16; 17 und den ortsfesten Umlenkwalzen 14; 15 hingegen ist eine deutliche Auslenkung der Materialbahnen 18; 19 aus den Ebenen 12; 13 zu erkennen.

Da alle Umlenkwalzen 14 bis 17 durch den Motor 22 drehangetrieben sind und somit keine nennenswerte Bremskraft auf die Materialbahnen 18; 19 ausüben, sind beträchtliche Umschlingungswinkel an ihnen realisierbar, ohne dass sie zu einem seitlichen Ausweichen der Materialbahnen 18; 19 bzw. einem Verrutschen von deren Falzlinien führen. Die Bauhöhe der Längsfalzvorrichtung kann daher gering gehalten werden, und trotzdem können die Materialbahnen 18; 19 präzise mittig gefalzt dem Sammelpunkt an dem Walzenpaar 21 zugeführt werden.

Die Fig. 3 und 4 zeigen eine zweite Ausgestaltung der Längsfalzvorrichtung, wiederum in Fig. 3 in einer Konfiguration zur Verarbeitung von breiten Materialbahn 18; 19 und in Fig. 4 in einer Konfiguration zur Verarbeitung von schmalen Materialbahnen 18; 19. Bei dieser zweiten Ausgestaltung sind wie bei der ersten die Falztrichter 01; 02 quer zu durch ihre Falzwalzenpaare 03; 04 definierten Ebene 12; 13 verschiebbaren Gestellen 06 montiert, die jeweils einen Mitnehmer 07 in Eingriff mit einem Zapfen 08 eines Schwenkarmes 09; 11 tragen. Zwei ortsfeste Umlenkwalzen 14; 15, deren Achsen jeweils den Schwenkmittelpunkt eines der Schwenkarme 09; 11 bilden, und an den Schwenkarmen 09; 11 montierte schwenkbare Umlenkwalzen 16; 17 sind hier auf jeweils gleichen Seiten der aus den Falztrichtern 01; 02 austretenden Materialbahnen 18; 19 montiert. Infolge dessen müssen die Umlenkwalzen 14; 16 bzw. 15; 17 jeweils gleichsinnig rotieren. Dies wird mit einer Kupplung durch Riemen 27; 28 bewerkstelligt, die um die Riemenscheiben benachbarter Umlenkwalzen 14; 16 bzw. 15; 17 herumgelegt sind. Jeder der ortsfesten Umlenkwalzen 14; 15 ist hier ein eigener Motor 22 zugeordnet, der sie mit Hilfe eines um eine Riemenscheibe des Motors 22 und eine Riemenscheibe der Umlenkwalze 14; 15 herumgelegten Riemens 23; 24 drehantreibt. Die Riemen 23; 24 drücken gleichzeitig gegen eine Hilfswalze 31; 32, die zusammen mit der ihr benachbarten ortsfesten Umlenkwalze 14 bzw. 15 einen Spalt bildet, durch den die Materialbahn 18; 19 verläuft. Die Hilfswalzen 31; 32 üben so auf die jeweils außen liegende Seite der Materialbahnen 18; 19 eine Zug- oder Bremskraft aus, die von den Umlenkwalzen 14; 16 bzw. 15; 17 auf die Innenseiten ausgeübte Kraft ausgleicht und so für eine exakte Förderung der Materialbahnen 18; 19 ohne Verkanten oder seitliches Ausweichen sorgt.

In der Konfiguration der Fig. 4 sind die zwei Falztrichter 01; 02 aufeinander zu verschoben, um Materialbahnen 18; 19 mit einer geringeren Breite als im Fall der Fig. 3 bearbeiten zu können. Die Verschiebung führt wie bei der ersten Ausgestaltung zu einer Schwenkbewegung der Schwenkarme 09; 11, um die Achsen der ortsfesten Umlenkwalzen 14; 15, in deren Verlauf die Zapfen 08 der Schwenkarme 09; 11 in den Mitnehmern 07 aufwärts gleiten.

Die Materialbahnen 18; 19 können wie bereits beschrieben zu einen Strang beim Walzenpaar 21 zusammengeführt werden oder zumindest eine Materialbahn 18 oder 19 oder beide Materialbahnen 18; 19 können auch nach außen lediglich die Walze 16 oder 17 berührend auf eine weitere Walzen 33; 34 geführt werden (sieh Fig. 1 und 2, strichliiert dargestellt).

Alternativ zur Kopplung des Antriebes von der verschiebbaren Umlenkwalze 16; 17 mit der ortsfesten Umlenkwalze 14; 15 kann auch für jede der beiden verschiebbaren Umlenkwalzen 16; 17 ein eigener Elektromotor vorgesehen sein, die dann vorzugsweise mit den zugeordneten Falztrichtern 01; 02 verschiebbar sind.

Alle Motoren sind unabhängig von einem Antrieb, insbesondere von einem oder mehreren Elektromotoren eines nachgeschalteten Querfalzapparates, insbesondere von einem Antrieb eines Messerzylinders.

### Bezugszeichenliste

- 01: Falztrichter
- 02: Falztrichter
- 03: Falzwalze, Falzwalzenpaar
- 04: Falzwalze, Falzwalzenpaar
- 05: -
- 06: Gestell
- 07: Mitnehmer
- 08: Zapfen
- 09: Schwenkarm
- 10: -
- 11: Schwenkarm
- 12: Ebene
- 13: Ebene
- 14: Walze, Umlenkwalze, ortsfest
- 15: Walze, Umlenkwalze, ortsfest
- 16: Walze, Umlenkwalze, schwenkbar
- 17: Walze, Umlenkwalze, schwenkbar
- 18: Materialbahn, Papierbahn
- 19: Materialbahn, Papierbahn
- 20: -
- 21: Walzenpaar
- 22: Motor
- 23: Riemen
- 24: Riemen
- 25: -
- 26: Hilfsrolle
- 27: Riemen
- 28: Riemen
- 29: Hilfsrolle
- 30: -
- 31: Hilfswalze
- 32: Hilfswalze
- 33: Walze
- 34: Walze

## Patentansprüche

1. Längsfalzvorrichtung mit wenigstens zwei Falztrichtern (01; 02), die jeweils einen durch ein Falzwalzenpaar (03; 04) gebildeten Ausgang aufweisen und quer zur Richtung der Achsen der Falzwalzen (03; 04) verstellbar sind, wobei jedem Falztrichter (01; 02) mindestens eine Umlenkwalze (16; 17) zugeordnet ist und mit dem Falztrichter (01; 02) verschiebbar ist, **dadurch gekennzeichnet, dass** die verschiebbare Umlenkwalze (16; 17) um eine Achse einer ortsfesten Umlenkwalze (14; 15) schwenkbar ist.

2. Längsfalzvorrichtung nach Anspruch 1, **dadurch gekennzeichnet, dass** die verschiebbare Umlenkwalze (16; 17) und die ortsfeste Umlenkwalze (14; 15) gemeinsam drehangetrieben sind.

3. Längsfalzvorrichtung nach Anspruch 2, **dadurch gekennzeichnet, dass** die ortsfeste Walze (14; 15) und die verschiebbare Walze (16; 17) durch erste Zahnräder oder einen Riemen (27; 28) gekoppelt sind.

4. Längsfalzvorrichtung nach Anspruch 1 oder 2, **dadurch gekennzeichnet, dass** ein Motor (22) mindestens eine ortsfeste Umlenkwalze (14, 15) antreibend angeordnet ist.

5. Längsfalzvorrichtung nach Anspruch 1 oder 2, **dadurch gekennzeichnet, dass** ein Motor (22) an mindestens eine ortsfeste Umlenkwalze (14; 15) durch zweite Zahnräder oder einen Riemen (23; 24) gekoppelt ist.

6. Längsfalzvorrichtung nach Anspruch 1 oder 2, **dadurch gekennzeichnet, dass** ein Motor (22) koaxial zu mindestens einer ortsfesten Umlenkwalze (14; 15) angeordnet ist.

7. Längsfalzvorrichtung nach Anspruch 4 oder 5, **dadurch gekennzeichnet, dass** der eine Motor (22) an zwei ortsfeste Umlenkwalzen (14; 15) gekoppelt ist.

8. Längsfalzvorrichtung nach Anspruch 7, **dadurch gekennzeichnet, dass** der Motor (22) zwischen den zwei ortsfesten Umlenkwalzen (14; 15) angeordnet ist.

9. Längsfalzvorrichtung nach Anspruch 1, 4 oder 5, **dadurch gekennzeichnet, dass** jeder ortsfesten Umlenkwalzen (14; 15) ein eigener Motor (22) zugeordnet ist.

10. Längsfalzvorrichtung nach einem der vorhergehenden Ansprüche, **dadurch gekennzeichnet, dass** die verschiebbare Umlenkwalze (16; 17) mit der ihr zugeordneten ortsfesten Umlenkwalze (14; 15) über einen Schwenkarm (09; 11) verbunden ist, dessen Schwenkachse mit der Achse der ortsfesten Umlenkwalze (14; 15) zusammenfällt.

11. Längsfalzvorrichtung nach Anspruch 10, **dadurch gekennzeichnet, dass** ein Zapfen (08) des Schwenkarms (09; 11) an einem Mitnehmer (07) des ihm zugeordneten Falztrichters (01; 02) in der durch den Spalt definierten Ebene (12; 13) verschiebbar und quer zu der Ebene (12; 13) fixiert ist.

12. Längsfalzvorrichtung nach Anspruch 1, **dadurch gekennzeichnet, dass** die verschiebbare Umlenkwalze (16; 17) eine durch einen Spalt des Falzwalzenpaares (03; 04) definierte Ebene (12; 13) berührt.

13. Längsfalzvorrichtung nach Anspruch 1, **dadurch gekennzeichnet, dass** der Falzrichter (01; 02) in einen Rahmen angeordnet ist.

## Claims

1. A longitudinal folder with at least two formers (01; 02) which each have an outlet formed by a pair of folding rollers (03; 04) and which are adjustable transversely to the direction of the axes of the folding rollers (03; 04), wherein at least one reversing roller (16; 17) is associated with each former (01; 02) and is displaceable with the former (01; 02), **characterized in that** the displaceable reversing roller (16; 17) is pivotable about an axis of a stationary reversing roller (14; 15).

2. A longitudinal folder according to Claim 1, **characterized in that** the displaceable reversing roller (16; 17) and the stationary reversing roller (14; 15) are driven jointly in a rotatable manner.

3. A longitudinal folder according to Claim 2, **characterized in that** the stationary reversing roller (14; 15) and the displaceable reversing roller (16; 17) are coupled by first toothed wheels or a belt (27; 28).

4. A longitudinal folder according to Claim 1 or 2, **characterized in that** a motor (22) is arranged so as to drive at least one stationary reversing roller (14, 15).

5. A longitudinal folder according to Claim 1 or 2, **characterized in that** a motor (22) is coupled to at least one stationary reversing roller (14; 15) by second toothed wheels or a belt (23; 24).

6. A longitudinal folder according to Claim 1 or 2, **characterized in that** a motor (22) is arranged coaxially with at least one stationary reversing roller (14; 15).

7. A longitudinal folder according to Claim 4 or 5, **characterized in that** one motor (22) is coupled to two stationary reversing rollers (14; 15).

8. A longitudinal folder according to Claim 7, **characterized in that** the motor (22) is arranged between the two stationary reversing rollers (14; 15).

9. A longitudinal folder according to Claim 1, 4 or 5, **characterized in that** a separate motor (22) is associated with each stationary reversing roller (14; 15).

10. A longitudinal folder according to any one of the preceding Claims, **characterized in that** the displaceable reversing roller (16; 17) is connected by way of a pivot arm (09; 11) to the stationary reversing roller (14; 15) associated with it, the pivot axis of the said pivot arm (09; 11) coinciding with the axis of the stationary reversing roller (14; 15).

11. A longitudinal folder according to Claim 10, **characterized in that** a pin (08) of the pivot arm (09; 11) on an entrainment means (07) of the former (01; 02) associated with it is displaceable in the plane (12; 13) defined by the gap and is fixed transversely to the plane (12; 13).

12. A longitudinal folder according to Claim 1, **characterized in that** the displaceable reversing roller (16; 17) is contiguous with a plane (12; 13) defined by a gap of the pair of folding rollers (03; 04).

13. A longitudinal folder according to Claim 1, **characterized in that** the former (01; 02) is arranged in a frame.

## Revendications

1. Dispositif de pliage longitudinal avec au moins deux entonnoirs de pliage (01 ; 02), présentant chacun une sortie formée par une paire de rouleaux de pliage (03 ; 04) et réglables transversalement par rapport à la direction des axes des rouleaux de pliage (03 ; 04), au moins un rouleau de renvoi (16 ; 17) étant associé à chaque entonnoir de pliage (01 ; 02) et déplaçable avec l'entonnoir de pliage (01 ; 02), **caractérisé en ce que** le rouleau de renvoi (16 ; 17) déplaçable est susceptible de pivoter autour d'un axe d'un rouleau de renvoi (14 ; 15) localement fixe.

2. Dispositif de pliage longitudinal selon la revendication 1, **caractérisé en ce que** le rouleau de renvoi (16 ; 17) déplaçable et le rouleau de renvoi (14 ; 15) localement fixe sont entraînés en rotation conjointement.

3. Dispositif de pliage longitudinal selon la revendication 2, **caractérisé en ce que** le rouleau (14 ; 15) localement fixe et le rouleau (16 ; 17) déplaçable sont couplés, par des premières roues dentées ou par une courroie (27 ; 28).

4. Dispositif de pliage longitudinal selon la revendication 1 ou 2, **caractérisé en ce qu'**un moteur (22) est disposé, en entraînant au moins un rouleau de renvoi (14 ; 15) localement fixe.

5. Dispositif de pliage longitudinal selon la revendication 1 ou 2, **caractérisé en ce qu'**un moteur (22) est couplé à au moins un rouleau de renvoi (14 ; 15) localement fixe, au moyen de deuxièmes roues dentées ou d'une courroie (23 ; 24).

6. Dispositif de pliage longitudinal selon la revendication 1 ou 2, **caractérisé en ce qu'**un moteur (22) est dispositif coaxialement par rapport à au moins un rouleau de renvoi (14 ; 15) localement fixe.

7. Dispositif de pliage longitudinal selon la revendication 4 ou 5, **caractérisé en ce que** le moteur (22) est couplé à deux rouleaux de renvoi (14 ; 15) localement fixes.

8. Dispositif de pliage longitudinal selon la revendication 7, **caractérisé en ce que** le moteur (22) est disposé entre les deux rouleaux de renvoi (14 ; 15) localement fixes.

9. Dispositif de pliage longitudinal selon la revendication 1, 4 ou 5, **caractérisé en ce qu'**un moteur (22) spécifique est associé à chaque rouleau de renvoi (14 ; 15) localement fixe.

10. Dispositif de pliage longitudinal selon l'une des revendications précédentes, **caractérisé en ce que** le rouleau de renvoi (16 ; 17) localement fixe est relié au rouleau de renvoi (14 ; 15) localement fixe lui étant associé, par l'intermédiaire d'un bras pivotant (09 ; 11), dont l'axe de pivotement coïncide avec l'axe du rouleau de renvoi (14 ; 15) localement fixe.

11. Dispositif de pliage longitudinal selon la revendication 10, **caractérisé en ce qu'**un tourillon (08) du bras pivotant (09 ; 11) est déplaçable sur un organe d'entraînement (07) de l'entonnoir de pliage (01 ; 02) lui étant associé, dans la direction du plan (12 ; 13) défini par l'intermédiaire, et fixé transversalement par rapport au plan (12 ; 13).

12. Dispositif de pliage longitudinal selon la revendication 1, **caractérisé en ce que** le rouleau de renvoi (16 ; 17) déplaçable entre en contact avec un plan (12 ; 13) défini par un intervalle de la paire de rouleaux de renvoi (03 ; 04).

13. Dispositif de pliage longitudinal selon la revendication 1, **caractérisé en ce que** l'entonnoir de pliage (01 ; 02) est disposé dans un cadre.
